# EUROPÄISCHE PATENTSCHRIFT

(11) **EP 0 218 180 B1**
(45) Veröffentlichungstag und Bekanntmachung des Hinweises auf die Patenterteilung: **25.07.1990**
(21) Anmeldenummer: 86113465.8
(22) Anmeldetag: 01.10.1986
(51) Int. Cl.: E04C 2/38, E04C 2/26, E04C 2/08, E04C 2/20, E04C 2/40

(54) **Bauplatte**
Building panel
Panneau de construction

(30) Priorität: 02.10.1985 DE 3535201
(43) Veröffentlichungstag der Anmeldung: 15.04.1987
(73) Patentinhaber: Krings, Josef, D-5138 Heinsberg (DE)
(72) Erfinder: Krings, Josef, D-5138 Heinsberg (DE)
(74) Vertreter: Rauh, Wolfgang Kurt

(56) Entgegenhaltungen:
- CH-A- 644 923
- DE-C- 2 516 308
- US-A- 4 329 827

## Beschreibung

Die Erfindung betrifft eine Bauplatte, bestehend aus zwei kammförmig gefalteten und zueinander um eine halbe Teilung versetzten Außenplatten, wobei die Faltstege die Abstandhalter bilden, und die Stirnseiten der Außenplatten abschließenden, senkrecht zu den Faltkanälen angeordneten Endträgern.

Bauplatten, bestimmt zum Verbauen von Gräben sind mit den vorgenannten Merkmalen bekannt aus der DE-C-25 16 308. Hierbei ist jeweils die Vorderkante des Faltsteges durch eine Längsschweißnaht mit der zugeordneten gegenüberliegenden Außenplatte verbunden. Eine solche Bauart erfordert einen relativ hohen Aufwand an Schweißarbeiten, die sehr personal- und zeitintensiv sind. Darüber hinaus wird die Bauplatte durch die große Anzahl Schweißnähte auch thermisch stark beansprucht.

Der Erfindung liegt die Aufgabe zugrunde, unter Verwendung der Erkenntnisse aus dem oben genannten Stand der Technik eine Bauplatte zu schaffen, die erheblich weniger Schweißarbeit erfordert und sich relativ leicht herstellen läßt.

Die Lösung der gestellten Aufgabe ergibt sich gemäß der Erfindung aus den kennzeichnenden Merkmalen des Anspruches 1. Bei dieser Ausführung wird nur noch ein Bruchteil der bisher erforderlichen Schweißnähte benötigt, während die Plattenteile im übrigen im wesentlichen formschlüssig miteinander verbunden sind. In Verbindung mit den an die Außenplatten angeschweißten Endträgern ergibt sich eine ausgezeichnete Festigkeit und Steifigkeit der Bauplatte.

Die Bauplatte nach der Erfindung kann aus Stahl, Leichtmetall oder Kunststoff bestehen und je nach ihren Abmessungen und ihrer Werkstoffbeschaffenheit für verschiedene Baumaßnahmen Verwendung finden. Sie kann auch eine Füllung, z.B. mit geschäumtem Werkstoff oder Beton oder auch eine Bewehrung aufweisen. Sie kann auch in bekannter Weise mit Installationsleitungen versehen sein und z.B. als Bauplatte für Gebäude dienen, die in Katastrophengebieten rasch errichtet werden müssen.

Nachstehend ist die erfindungsgemäße Bauplatte anhand der Zeichnung schematisch näher erläutert. Es zeigen: Fig. 1 eine perspektivische Ansicht der Bauplatte und Fig.2 einen schematischen Querschnitt.

Wie die Zeichnung erkennen läßt, besteht die erfindungsgemäße Bauplatte aus lotrechten Führungsköpfen 1, z.B. in der Form von C-Profilträgern und mit diesen durch Schweißung, Klebung oder dgl. verbundenen Außenplatten 2, 3 mit daran angeschweißten oberen und unteren Endträgern 4, 5.

Die Außenplatten bestehen aus dünnem, plattenförmigen Material, z.B. Blech, das kammförmig so gefaltet ist, daß in regelmäßiger Teilung Faltstege 6 gebildet sind, deren Höhe der Dicke der vorgesehenen Bauplatte entspricht. Die von den Faltstegen gebildeten Faltkanäle werden durch die Endträger 4, 5 abgeschlossen. Die Außenplatten sind gegeneinander gestellt und um eine halbe Teilung der Faltstege gegeneinander versetzt angeordnet. Die Stege haben durch ihre Faltung die doppelte Wandstärke der Außenplatten 2, 3.

Jeweils in der Mitte zwischen zwei benachbarten Faltstegen 6 sind in den Außenplatten paraiiei zu den Faltstegen 6 jeweils eine Sicke 7 mit M-förmigem Querschnitt angeordnet, deren mittlere Vertiefung 8 die Vorderkante 9 des Faltsteges 6 einer gegenüberstehenden Außenplatte 2 oder 3 aufzunehmen vermag. Die Faltstege 6 und die Sicken 7 sind jeweils gegeneinander um eine halbe Teilung versetzt angeordnet.

Die Faltung der Außenplatten 2, 3, das formschlüssige Ineinanderstecken der Faltstege 6 und Sicken 7 sowie die Verbindung der Außenplatten 2, 3 mit den Endträgern 4, 5 mittels Schweißung oder Klebung ermöglichen ein Minimum an Schweißarbeit und eine im übrigen starke Bauplatte.

Die Faltstege 6 können auch in bekannter Weise Ausnehmungen zur Aufnahme von Verstärkungsrohren oder -trägern haben. Ferner können zwischen den Außenplatten 2, 3 eine Bewehrung und/oder ein z.B. geschäumter Füllstoff, ggf. auch Installationsleitungen vorgesehen sein. Die Faltkanäle können lotrecht oder waagerecht angeordnet sein.

Die Führungsköpfe 1, mit denen die Bauplatte an einer Stütze oder benachbarten Platte geführt sein kann, können auch entfallen oder ggf. durch andere Verbindungsmittel ersetzt sein.

Anstelle der doppelwandigen Faltstege können auch nebeneinanderstehende Einzelstege vorgesehen sein, die nicht, lösbar oder unlösbar miteinander verbunden sind und in die Sicke 7 der gegenüberliegenden Außenplatte eingreifen.

## Patentansprüche

1. Bauplatte, bestehend aus zwei kammförmig gefalteten und zueinander um eine halbe Teilung versetzten Außenplatte (2, 3), wobei die Faltstege (6) die Abstandhalter bilden, und die Stirnseiten der Außenplatten abschließenden, senkrecht zu den Faltkanälen angeordneten Endträgern (4, 5), dadurch gekennzeichnet, daß jede Außenplatte (2, 3) jeweils um eine halbe Teilung zu den Faltstegen (6) versetzt eine hierzu parallele, im Querschnitt M-förmige Sicke (7) zur Aufnahme der Vorderkante (8) eines Faltsteges (6) der benachbarten Außenplatte (3, 2) aufweist.

2. Bauplatte nach Anspruch 1, dadurch gekennzeichnet, daß die Außenplatten (2, 3) aus Stahl oder Leichtmetallblech bestehen.

3. Bauplatte nach Anspruch 1, dadurch gekennzeichnet, daß die Außenplatten (2, 3) aus Kunststoff bestehen.

4. Bauplatte nach einem der Ansprüche 1 bis 3, dadurch gekennzeichnet, daß zwischen den Außenplatten (2, 3) eine ßewehrung und/oder eine Füllung mit einem Füllstoff vorgesehen ist.

5. Bauplatte nach einem der Ansprüche 1 bis 4, dadurch gekennzeichnet, daß jede Außenplatte (2, 3) aus Teilstücken zusammengesetzt ist und diese fest oder lösbar miteinander verbunden sind.

## Revendications

1. Panneau de construction constitué de deux panneaux extérieurs (2, 3) pliés en forme de râteau et décalés l'un par rapport à l'autre d'une demi-division, les dents (6) formant les entretoises, et de traverses d'about (4, 5) disposées perpendiculairement aux canaux résultant du pliage et obturant les extrémités supérieure et inférieure des panneaux extérieurs, caractérisé en ce que chacun des panneaux extérieurs (2, 3) présente, de manière chaque fois décalée d'une demi-division correspondant à la mi-distance entre deux dents (6), une nervure (7) parallèle à celles-ci et de section transversale en forme de M, destinée à recevoir le bord avant (9) d'une dent (6) du panneau extérieur (3, 2) dressé en face.

2. Panneau de construction suivant la revendication 1, caractérisé en ce que les panneaux extérieurs (2, 3) sont en acier ou en métal léger.

3. Panneau de construction suivant la revendication 1, caractérisé en ce que les panneaux extérieurs (2, 3) sont en matière synthétique.

4. Panneau de construction suivant une des revendications 1 à 3, caractérisé en ce qu'il est prévu une armature et/ou un remplissage à l'aide d'une matière de remplissage entre les panneaux extérieurs (2, 3).

5. Panneau de construction suivant une des revendications 1 à 4, caractérisé en ce que chacun des panneaux extérieurs (2, 3) est composé de tronçons séparés, lesquels sont reliés entre eux de manière amovible ou non.

## Claims

1. Building panel, comprising two outer panels (2,3), which are folded in a comb-like manner and are offset from one another by half a spacing, the folded webs (6) forming the spacer members, and end support members (4, 5), which terminate the end faces of the outer panels and are disposed vertically relative to the fold channels, characterised in that each outer panel (2, 3) has a respective groove (7) for receiving the front edge (8) of a folded web (6) of the neighbouring outer panel (3, 2), such groove extending parallel to the folded webs (6) so as to be offset therefrom by half a spacing and having an M-shaped cross- section.

2. Building panel acooding to claim 1, charac- teised in that the outer panels (2, 3) are formed from sheet steel or lightweight sheet metal.

3. Building panel according to claim 1, characterised in that the outer panels (2, 3) are formed from plastic material.

4. Building panel according to one of claims 1 to 3, characterised in that a reinforcement and/or a filling with a filler substance is provided between the outer panels (2, 3).

5. Building panel according to one of claims 1 to 4, characterised in that each outer panel (2, 3) is composed of component parts, and such are securely or detachably interconnected with one another.
